# EUROPÄISCHE PATENTANMELDUNG

(11) **EP 1 780 332 A1**
(43) Veröffentlichungstag der Anmeldung: **02.05.2007**
(21) Anmeldenummer: 06122111.5
(22) Anmeldetag: 11.10.2006
(51) Int. Cl.: D21F 5/04, D21G 1/00

(54) **Vorrichtung und Verfahren zum Behandeln einer Faserstoffbahn, insbesondere einer Karton- oder Papierbahn**

(30) Priorität: 28.10.2005 DE 102005052092
(71) Anmelder: Voith Patent GmbH, 89522 Heidenheim (DE)
(72) Erfinder: Rheims, Jörg, Dr., 47803 Krefeld (DE); Kurtz, Rüdiger, Dr., 89522 Heidenheim (DE)
(74) Vertreter: Kunze, Klaus

(57) **Zusammenfassung**

Es wird eine Vorrichtung zum Behandeln einer Faserstoffbahn (15) angegeben, insbesondere einer Karton- oder Papierbahn, mit einer Trockenpartie (3), die mehrere Trockenzylinder (4, 5) aufweist, einer Glättzylinderposition (9) und einem Soft- oder Breitnipkalander (10).

Man möchte die Produktionskapazität auf kostengünstige Weise erweitern.

Hierzu ist vorgesehen, daß zwischen der Glättzylinderposition und dem Soft- oder Breitnipkalander (10) mindestens ein Trockenzylinder (5) angeordnet ist.

## Beschreibung

Die Erfindung betrifft eine Vorrichtung zum Behandeln einer Faserstoffbahn, insbesondere einer Karton- oder Papierbahn, mit einer Trockenpartie, die mehrere Trockenzylinder aufweist, einer Glättzylinderposition und einem Soft- oder Breitnipkalander. Ferner betrifft die Erfindung ein Verfahren zum Behandeln einer Faserstoffbahn, insbesondere einer Karton- oder Papierbahn, bei dem man die Faserstoffbahn durch eine Trockenpartie, über einen Glättzylinder und durch einen Soft- oder Breitnipkalander leitet.

Bestimmte Karton- und Papiersorten werden unter Verwendung eines Glättzylinders hergestellt, der auch als Y-ankee-Zylinder bezeichnet wird. Beispielsweise möchte man bei einem Faltschachtelkarton eine gute Oberflächenqualität erzielen, gleichzeitig aber die Dickeverluste minimieren.

Der Glättzylinder ist dabei so in der Trockenpartie angeordnet, daß die Faserstoffbahn bei den gegebenen Produktionsbedingungen, insbesondere bei der gegebenen Durchlaufgeschwindigkeit, eine genau definierte und einzuhaltende Feuchte besitzt, wenn sie mit dem Glättzylinder in Kontakt kommt und ihn wieder verläßt. Um die gewünschte Oberflächenqualität sicherzustellen, wird die Faserstoffbahn am Einlauf am Glättzylinder mit einer sogenannten "deutschen Presse" an den Glättzylinder angedrückt. Üblich ist auch die Verwendung eines Siebes, das sich auf der anderen Seite der Bahn befindet, die Faserstoffbahn also an den Glättzylinder andrückt.

Die Grenzen, die durch die Feuchte vorgegeben sind, haben ein sehr enges "Betriebsfenster" zur Folge. Dies wiederum bedingt eine erhebliche Beschränkung in der Anlagenflexibilität, insbesondere bei der Steigerung der Produktionsgeschwindigkeit oder bei Sorten- oder Flächengewichtsänderungen.

In US 6 797 118 B1 hat man unmittelbar hinter dem Glättzylinder einen Kalander mit verlängertem Nip angeordnet. Damit soll eine Steigerung der Produktionsgeschwindigkeit verbunden sein, da so der Kalander einen Teil der Glättarbeit vom Trockenzylinder übernehmen soll. Die Bahn wird bei einer Eingangsfeuchte von etwa 65 % mit einer Presse an den Glättzylinder angepreßt. Bei der Trennung vom Glättzylinder beträgt die Feuchte 7 bis 10 %. Auch hierdurch ergibt sich aber eine relativ enge Beschränkung, insbesondere im Hinblick auf die Produktionsgeschwindigkeit.

Der Erfindung liegt die Aufgabe zugrunde, die Produktionskapazität auf kostengünstige Weise zu erweitern.

Diese Aufgabe wird bei einer Vorrichtung der eingangs genannten Art dadurch gelöst, daß zwischen der Glättzylinderposition und dem Soft- oder Breitnipkalander mindestens ein Trockenzylinder angeordnet ist.

Mit Hilfe des Trockenzylinders ergibt sich zwischen der Glättzylinderposition und dem Soft- oder Breitnipkalander eine zusätzliche Möglichkeit, auf die Feuchte der Faserstoffbahn Einfluß zu nehmen. Damit ist es möglich, die Feuchte beim Einlauf in den Soft- oder Breitnipkalander so einzustellen, daß der Kalander die gewünschte Wirkung auf die Bahn, insbesondere auf die Oberfläche der Faserstoffbahn, nehmen kann. Auch der Soft- oder Breitnipkalander benötigt an seinem Einlauf eine gewisse Feuchtigkeit, um in gewünschtem Maße glätten zu können und insbesondere, um dabei den Volumenverlust gering zu halten.

Hierbei ist bevorzugt, daß in der Glättzylinderposition ein Glättzylinder angeordnet ist, der im Betrieb mit mehr als 2 bar Dampfüberdruck beaufschlagbar ist. Diese Ausgestaltung hat den Vorteil, daß man eine vorhandene Vorrichtung, die bereits einen Glättzylinder enthält, nicht umbauen muß. Der Glättzylinder kann vielmehr in der ursprünglichen Position verbleiben. Auch die hinter dem Glättzylinder angeordneten Trockenzylinder der Trockenpartie können praktisch unverändert belassen werden. Üblicherweise wird ein Glättzylinder mit einem Dampfüberdruck von maximal 2 bar betrieben. Wenn man nun einen höheren Dampfüberdruck wählt, dann bekommt der Glättzylinder eine höhere Oberflächentemperatur, so daß man ihn als eine Art Trockenzylinder nutzen kann. Üblicherweise werden die vor dem Glättzylinder liegenden Trockenzylinder mit etwa 1,5 bar Dampfüberdruck beaufschlagt. Die hinter dem Glättzylinder liegenden Trockenzylinder werden vielfach mit ca. 3 bar Dampfüberdruck beaufschlagt. Um übergroße Temperatursprünge zu vermeiden, ist es zweckmäßig, den Glättzylinder mit einem Dampfüberdruck zwischen über 2 bar und etwa 3 bar zu beaufschlagen, vorzugsweise im Bereich von 2,3 bis 2,7 bar. Die genauen Werte richten sich natürlich nach den in der Umgebung des Glättzylinders verwendeten Dampfüberdrücken.

Auch ist von Vorteil, wenn der Glättzylinder mit der Dampfversorgung der Trockenzylinder verbunden ist, die zwischen dem Glättzylinder und dem Soft- oder Breitnipkalander angeordnet sind. Damit läßt sich der höhere Dampfdruck auf einfache Weise realisieren. Wenn man eine vorhandene Vorrichtung umbaut, dann ist es im Grunde nur erforderlich, die Dampfversorgung des Glättzylinders von einer vorgeschalteten Gruppe von Trockenzylindern zu der nachgeschalteten Gruppe von Trockenzylindern umzubauen.

Vorzugsweise ist auf der dem Glättzylinder abgewandten Seite der Faserstoffbahn ein Sieb angeordnet, das eine vorbestimmte Luftdurchlässigkeit aufweist. Die Luftdurchlässigkeit wird z.B. nach einem in DIN EN ISO 9237 (Dezember 1995) beschriebenen Verfahren ermittelt. Die im folgenden angegebenen Werte beziehen sich auf eine normgerechte Messung bei 200 Pa Differenzdruck über eine Fläche von 20 cm². Die verwendete Einheit ist 1/(dm² min), alternativ kann auch ein bei 127 Pa gemessener "cfm"-Wert (cubic feet per minute) angegeben werden. Die Luftdurchlässigkeit des am Glättzylinder verwendeten Siebes sollte mindestens 1100 1/dm² min = 250 cfm betragen, meist liegt sie jedoch über 2200 1/dm² min = 500 cfm. Es gibt jedoch auch Maschinen, bei denen der Glättzylinder ohne Sieb betrieben wird. Die üblicherweise vor und nach dem Glättzylinder angeordneten Trockenzylinder sind üblicherweise mit Sieben einer Luftdurchlässigkeit von 1100 bis 2650 1/dm² min = 250 bis 600 cfm, bevorzugt zwischen 1300 und 2200 1/dm² min = 300 und 500 cfm ausgerüstet. Wenn der Glättzylinder als Trockenzylinder betrieben wird, indem man einen höheren Dampfdruck verwendet, dann steigt die Oberflächentemperatur des Glättzylinders und damit einhergehend auch die Verdampfungsleistung. Somit ist es von erheblichem Vorteil, wenn das Sieb durchlässiger als bisher ist. Da der Trockengehalt der Bahn bzw. die Trocknungsleistung der Trockenpartie unter Verwendung des Glättzylinders ansteigt, kann man dies in eine höhere Maschinengeschwindigkeit bzw. in eine Mehrproduktion umsetzen, ohne daß man dafür, abgesehen vom Soft- oder Breitnipkalander, der hinter den letzten Trockenzylindern zusätzlich angeordnet ist, weitere Investitionen tätigen muß. Auch kann auf einen Bypass um den Glättzylinder verzichtet werden, da er nun auch in die Produktion mit Kalander integriert ist.

Vorzugsweise arbeitet der Glättzylinder ohne deutsche Presse. Da es bei der Verwendung des Glättzylinders nun nicht mehr in erster Linie auf die Steigerung der Oberflächenqualität ankommt, kann die deutsche Presse abgeschwenkt oder sogar dauerhaft entfernt werden.

Auch ist von Vorteil, wenn der Glättzylinder von einer Haube umschlossen ist. Die Haube verhindert Wärmeverluste, was im Hinblick auf die Trocknungsfunktion des Glättzylinders von erheblichem Vorteil ist.

Hierbei ist bevorzugt, daß die Haube einen Teil einer Trockenpartiehaube bildet. Es reicht daher aus, die Trockenpartiehaube in entsprechender Weise zu verlängern.

Auch ist von Vorteil, daß die Haube als Hochleistungshaube ausgebildet ist. Eine sogenannte "Hochleistungshaube" ist dadurch charakterisiert, daß sie den Glättzylinder unmittelbar umschließt und so die Trocknung der Faserstoffbahn über Konvektion unterstützt.

Die Aufgabe wird bei einem Verfahren der eingangs genannten Art dadurch gelöst, daß man die Faserstoffbahn nach dem Glättzylinder über mindestens einen Trockenzylinder und danach durch den Soft- oder Breitnipkalander leitet und den Glättzylinder als Trockenzylinder betreibt.

Mit dieser Vorgehensweise muß man die Vorrichtung nicht nennenswert umbauen, insbesondere den Glättzylinder nicht entfernen und durch Trockenzylinder ersetzen. Man betreibt den Glättzylinder vielmehr als Trockenzylinder. Dabei gibt er zumindest teilweise die Funktion ab, die Oberfläche der Faserstoffbahn zu glätten. Diese Funktion wird dann vom Soft- oder Breitnipkalander übernommen. Hinter dem Glättzylinder steht noch mindestens ein Trockenzylinder zur Verfügung, um die Faserstoffbahn auf einen Feuchtewert einzustellen, der für die Glättung im Soft- oder Breitnipkalander günstig ist. Damit lassen sich einerseits relativ hohe Produktionsgeschwindigkeiten realisieren. Andererseits ist die Möglichkeit, die Produktionsgeschwindigkeit zu variieren, in erheblichem Umfang gegeben.

Vorzugsweise betreibt man den Glättzylinder ohne deutsche Presse. Damit wird Wartungsaufwand eingespart und der Verschleiß vermindert. Desweiteren erhält das Papier oder der Karton damit ein höheres Volumen. Die deutsche Presse kann einfach abgeschwenkt werden. Sie kann aber auch dauerhaft vom Glättzylinder entfernt werden.

Bevorzugterweise hält man die Faserstoffbahn auf dem Glättzylinder mit einem Sieb fest, das eine Luftdurchlässigkeit in der Größenordnung der Trockensiebe der unmittelbar davor und danach angeordneten Trockengruppen aufweist. Die Luftdurchlässigkeit liegt dabei vorzugsweise im Bereich von 1100 bis 2650 1/dm² min oder 250 bis 600 cfm, insbesondere 1300 bis 2200 1/dm² min oder 300 bis 500 cfm. Wenn der Glättzylinder als Trockenzylinder betrieben wird, ist seine Oberflächentemperatur wesentlich höher als bei einem herkömmlich betriebenen Glättzylinder. Damit steigt auch die Verdampfungsleistung an. Es ist somit von erheblichem Vorteil, wenn das Sieb eher durchlässig ist.

Die Erfindung wird im folgenden anhand eines bevorzugten Ausführungsbeispiels in Verbindung mit der Zeichnung beschrieben. Hierin zeigt die
- einzige Figur: eine Vorrichtung zum Herstellen und Behandeln einer Kartonbahn.

Die Zeichnung zeigt in schematischer Darstellung eine Kartonmaschine 1, d.h. eine Vorrichtung zum Erzeugen einer Kartonbahn, mit einer Siebpartie 2, die an sich bekannt ist und daher nicht weiter beschrieben wird, gegebenenfalls einer Pressenpartie und einer sich daran anschließenden Trockenpartie 3.

Die Trockenpartie 3 weist eine Vielzahl von Trockenzylindern 4, 5 auf, die jeweils in mehreren Gruppen 6, 7, 8 zusammengefaßt sind. Eine andere Aufteilung der Trockenzylinder 4, 5 auf unterschiedliche Gruppen als dargestellt ist natürlich möglich.

In der Trockenpartie 3 ist auch ein Glättzylinder 9 angeordnet, der sich zwischen der letzten Gruppe 8 der Trockenzylinder 5 und der vorletzten Gruppe 7 der Trockenzylinder 4 befindet.

Im Anschluß an die Trockenpartie 3 ist ein Kalander 10 angeordnet, der vorzugsweise als Breitnipkalander ausgebildet ist, beispielsweise als Nipco-Flex-Kalander der Voith Paper GmbH, Krefeld, Deutschland. Anstelle eines Breitnipkalanders kann aber auch ein Softkalander verwendet werden, dessen Nip durch das Zusammenwirken einer weichen Walze mit einem Kunststoffbelag und einer harten Walze mit einer harten, unnachgiebigen Oberfläche gebildet ist.

Auf den Kalander 10 folgt eine Streicheinrichtung 11, die von einer Trockeneinrichtung 12 gefolgt ist. Auf die Trockeneinrichtung 12 folgt ein weiterer Kalander 13 und eine Aufwicklung 14.

Eine derartige Kartonmaschine 1 ohne den Breitnipkalander 10 ist bekannt. Sie erzeugt eine Kartonbahn 15, die über die ersten Gruppen 6, 7 der Trockenzylinder 4 geleitet wird, um eine definierte Feuchte einzustellen. Mit dieser Feuchte wird die Kartonbahn 15 über den Glättzylinder 9 geleitet, um der Oberfläche eine gewünschte Glätte zu verschaffen. Am Ausgang des Glättzylinders 9 weist die Kartonbahn 15 eine erhöhte Glätte an der Oberfläche, aber eine verminderte Feuchte auf. Sie wird dann in der letzten Gruppe 8 der Trockenzylinder 5 weiter heruntergetrocknet und danach in der Streicheinrichtung 11 mit einem Strich versehen, in der Regel auf einer Seite. Der Strich wird in der weiteren Trockeneinrichtung 12 getrocknet. Die so behandelte Kartonbahn 15 wird in dem Kalander 13 satiniert und schließlich aufgewickelt. Eine derartige Vorgehensweise hat sich an sich bewährt. Sie läßt aufgrund der engen Feuchtigkeitsgrenzen am Anfang und am Ende des Glättzylinders jedoch nur ein relativ enges Fenster von Produktionsgeschwindigkeiten zu. Ist die Geschwindigkeit zu hoch, dann ist die Kartonbahn 15 am Einlauf auf den Trockenzylinder 9 noch zu feucht und dementsprechend auch am Auslauf. Sie löst sich dann nicht in zufriedenstellender Weise von der Oberfläche des Glättzylinders 9. Ist die Produktionsgeschwindigkeit zu niedrig, dann ist die Kartonbahn 15 beim Auftreffen auf den Glättzylinder 9 zu trocken und die gewünschte Wirkung des Glättzylinders kann nicht mehr hervorgerufen werden.

Um diese engen Grenzen bei der Produktionsgeschwindigkeit zu erweitern und damit die Produktionskapazität zu erhöhen, wird nun der Kalander 10 hinter der letzten Gruppe 8 der Trockenzylinder 5 angeordnet. Der Kalander 10 ist nun in der Lage, die Oberfläche der Kartonbahn 15 in gewünschter Weise zu glätten. Da diese Glättaufgabe nicht mehr vom Glättzylinder 9 (der auch als "Yankee-Zylinder" bezeichnet werden kann) wahrgenommen werden muß, ist der Glättzylinder 9 im Grunde entbehrlich.

Um ihn aber nicht ausbauen zu müssen, wird der Glättzylinder 9 nun als Trockenzylinder betrieben. Da die Steigerung der Oberflächenqualität beim Betrieb des Glättzylinders 9 nicht mehr im Vordergrund steht, kann eine deutsche Presse 16, die beim herkömmlichen Betrieb des Glättzylinders 9 verwendet wird, um die Kartonbahn an die Oberfläche des Glättzylinders 9 anzudrücken, abgeschwenkt oder sogar dauerhaft entfernt werden.

Der Glättzylinder wird, wenn er als Glättzylinder betrieben wird, typischerweise mit einem Dampfdruck von 1,5 bis 2 bar Dampfüberdruck beaufschlagt. Die davorliegenden Trockenzylinder 4 werden mit ca. 1,5 bar beaufschlagt. Die Trockenzylinder 5 in Laufrichtung der Kartonbahn 15 hinter dem Glättzylinder 9 werden mit ca. 3 bar Dampfüberdruck beaufschlagt.

Da es nun nicht mehr auf die Glättfunktion des Glättzylinders 9 ankommt, sondern man den Glättzylinder 9 hauptsächlich zur Trocknung nutzen möchte, wird der Glättzylinder 9 mit einem höheren Dampfdruck betrieben, insbesondere mit einem Dampfdruck von mehr als 2 bar Überdruck. Um größere Temperatursprünge zu vermeiden, wählt man beim Dampfüberdruck im Glättzylinder 9 vorzugsweise einen Wert zwischen 2 bar und 3 bar.

Hierbei kann es vorteilhaft sein, den Glättzylinder 9 mit der Dampfversorgung zu verbinden, die ansonsten die Trockenzylinder 5 der Trockenzylindergruppe 8 speist. In diesem Fall steht der Dampf mit dem gewünschten hohen Druck bereits zur Verfügung.

Die Kartonbahn 15 ist auf der nicht an der Oberfläche des Glättzylinders 9 anliegenden Seite von einem Sieb 17 umschlossen. Dieses Sieb hält die Kartonbahn 15 an der Oberfläche des Glättzylinders 9 fest. Dieses Sieb 17 wird vor allem durch seine Dampfdurchlässigkeit charakterisiert. Bei Verwendung eines höheren Dampfdrucks im Glättzylinder 9 steigt die Oberflächentemperatur des Glättzylinders und damit auch die Verdampfungsleistung. Somit ist es von erheblichem Vorteil, wenn man ein Sieb 17 wählt, dessen Luftdurchlässigkeit im Bereich von 1100 bis 2650 1/dm² min (= 250 bis 600 cfm), insbesondere 1300 bis 2200 1/dm² min (= 300 bis 500 cfm) liegt.

Durch die Verwendung des Glättzylinders 9 als zusätzlicher Trockenzylinder steigt der Trockengehalt der Bahn an bzw. die Trocknungsleistung der gesamten Trockenpartie 3 erhöht sich, was in eine höhere Maschinengeschwindigkeit und damit in eine Mehrproduktion umgesetzt werden kann, ohne daß dafür, abgesehen vom Kalander 10, weitere Investitionen zu tätigen sind. Dafür ergeben sich aber weitere Vorteile, wie höhere Qualität und besserer Volumenerhalt.

Weiterhin kann auf einen Bypass um den Glättzylinder 9 verzichtet werden, da er nun auch in die Produktion mit dem Kalander 10 integriert ist.

Der Glättzylinder 9 ist von einer Haube 18 umschlossen, die als Hochleistungshaube ausgebildet ist. Die Hochleistungshaube 18 umschließt den Glättzylinder 9 unmittelbar, so daß die Trocknung der Kartonbahn 15 über Konvektion unterstützt wird. Im übrigen ist der Glättzylinder 9 von einer verlängerten Haube 19 der Trockenpartie 3 umschlossen, d.h. die Haube kann auch in die vorhandene Haube der Trockenpartie 3 integriert sein.

Über alle Trockenzylinder 5 der letzten Trockenzylindergruppe 8 hat man nun bei wechselnden Geschwindigkeiten die Möglichkeit, die Heizkurve und damit die Feuchte der Kartonbahn 15 so einzustellen, daß im Kalander 10 die gewünschten Glättergebnisse erzielt werden.

Natürlich kann man die beschriebene Vorgehensweise auch bei einer Papiermaschine verwenden, insbesondere bei einer Maschine, die dickeres Papier erzeugt.

## Patentansprüche

1. Vorrichtung zum Behandeln einer Faserstoffbahn, insbesondere einer Karton- oder Papierbahn, mit einer Trockenpartie, die mehrere Trockenzylinder aufweist, einer Glättzylinderposition und einem Soft- oder Breitnipkalander, **dadurch gekennzeichnet, daß** zwischen der Glättzylinderposition und dem Soft- oder Breitnipkalander (10) mindestens ein Trockenzylinder (5) angeordnet ist.

2. Vorrichtung nach Anspruch 1, **dadurch gekennzeichnet, daß** in der Glättzylinderposition ein Glättzylinder (9) angeordnet ist, der im Betrieb mit mehr als 2 bar Dampfüberdruck beaufschlagbar ist.

3. Vorrichtung nach Anspruch 2, **dadurch gekennzeichnet, daß** der Glättzylinder (9) mit der Dampfversorgung der Trockenzylinder (5) verbunden ist, die zwischen dem Glättzylinder (9) und dem Soft- oder Breitnipkalander (10) angeordnet sind.

4. Vorrichtung nach Anspruch 2 oder 3, **dadurch gekennzeichnet, daß** auf der dem Glättzylinder (9) abgewandten Seite der Faserstoffbahn (15) ein Sieb (17) angeordnet ist, das eine vorbestimmte Luftdurchlässigkeit aufweist.

5. Vorrichtung nach einem der Ansprüche 2 bis 4, **dadurch gekennzeichnet, daß** der Glättzylinder (9) ohne deutsche Presse (16) arbeitet.

6. Vorrichtung nach einem der Ansprüche 2 bis 5, **dadurch gekennzeichnet, daß** der Glättzylinder (9) von einer Haube (18, 19) umschlossen ist.

7. Vorrichtung nach Anspruch 6, **dadurch gekennzeichnet, daß** die Haube (19) einen Teil einer Trockenpartiehaube bildet.

8. Vorrichtung nach Anspruch 6 oder 7, **dadurch gekennzeichnet, daß** die Haube (18) als Hochleistungshaube ausgebildet ist.

9. Verfahren zum Behandeln einer Faserstoffbahn, insbesondere einer Karton- oder Papierbahn, bei dem man die Faserstoffbahn durch eine Trockenpartie, über einen Glättzylinder und durch einen Soft- oder Breitnipkalander leitet, **dadurch gekennzeichnet, daß** man die Faserstoffbahn nach dem Glättzylinder über mindestens einen Trockenzylinder und danach durch den Soft- oder Breitnipkalander leitet und den Glättzylinder als Trockenzylinder betreibt.

10. Verfahren nach Anspruch 9, **dadurch gekennzeichnet, daß** man den Glättzylinder ohne deutsche Presse betreibt.

11. Verfahren nach Anspruch 9 oder 10, **dadurch gekennzeichnet, daß** man die Faserstoffbahn auf dem Glättzylinder mit einem Sieb festhält, das eine Luftdurchlässigkeit in der Größenordnung der Trockensiebe der unmittelbar davor und danach angeordneten Trockengruppen aufweist.
